# EUROPÄISCHE PATENTANMELDUNG

(11) **EP 1 508 406 A2**
(43) Veröffentlichungstag der Anmeldung: **23.02.2005**
(21) Anmeldenummer: 04013294.6
(22) Anmeldetag: 05.06.2004
(51) Int. Cl.: B25B 23/12

(54) **Magnetische Haltevorrichtung für Schraubendreher**

(30) Priorität: 13.03.2004 DE 0003927 U; 28.08.2003 DE 10342033; 18.08.2003 DE 20312920 U
(71) Anmelder: FELO-WERKZEUGFABRIK HOLLAND-LETZ GMBH, D-35279 Neustadt (DE)
(72) Erfinder: Holland-Letz, Martin, 35279 Neustadt (DE); Holland-Letz, Günter, 33106 Paderborn-Else (DE)

(57) **Zusammenfassung**

Die Erfindung betrifft eine magnetische Haltevorrichtung insbesondere für Hand-Schraubendreher oder längere Schraubendreher-Einsätze. Auf dem Klingenschaft (2) ist nahe der Profilspitze (3, 18) eine Verschiebehülse (4, 17) mit einem ringförmigen oder hülsenförmigen Permanentmagneten (7, 16) oder ein zweiteiliger Permanentmagnet (19) angebracht. Die Verschiebehülse mit dem Permanentmagneten (7, 16) oder der Permanentmagnet (19 sind axial hin- und herschiebbar und in eine derart vorgewählte axiale Lage zur Profilspitze bringbar, daß beim Einsetzen der Profilspitze in das Innenprofil des Schraubenkopfes (14) durch die Kraft des Permanentmagneten sich automatisch eine solche axiale Lage des Permanentmagneten (7, 16) einstellt, daß die vordere Stirnfläche (7a) des Permanentmagneten (7, 16, 19) an dem Schraubenkopf (14) anliegt und die Schraube (12) bis zum vollen Eindringen der Profilspitze (3, 18) im Innenprofil des Schraubenkopfes an die Profilspitze herangezogen wird.

## Beschreibung

Die Erfindung betrifft eine magnetische Haltevorrichtung insbesondere für Hand-Schraubendreher oder längere Schraubendreher Einsätze.
Bekannt sind Schraubvorrichtungen mit Permanent-Magnet, die einen Antriebsschaft zum Einsetzen in einen Kraftschrauber und eine Einrichtung zur Aufnahme von Schraubendreher-Einsätzen aufweisen. Der Magnet hat dabei die Aufgabe, die auf die Profilspitze der Schraubendreher-Einsätze aufgesetzte Schrauben zu halten. Derartige Schraubvorrichtungen sind aus U.S. - PS 3,392,767, DE 101 48 943,9, DE 199 07 837,8 und U.S. 5,724,873 bekannt. Diese Schraubvorrichtungen haben teilweise auch den Zweck, die Einschraubtiefe der Schrauben zu begrenzen. Aus EP 1 027 959 A2 ist eine magnetische Haltevorrichtung für Schrauben bekannt, die auf die im Durchmesser reduzierte Spitze eines Schraubendreher - Einsatzes aufgesteckt ist. Bei diesen Schraubvorrichtungen haben die Magnete zur Profilspitze der Schraubendreher-Einsätze im wesentlichen einen festen Abstand. Aus EP 1 260 313 A2 der Anmelderin ist eine Schraubvorrichtung für Schraubendreher-Einsätze bekannt, bei der ein Schraubendreher-Einsatz in eine Innenhülse eingesetzt wird und auf dieser eine axial verschiebbare Außenhülse gelagert ist, in die an der Vorderseite ein Ringmagnet eingesetzt ist. Beim Aufsetzen einer Schraube auf die Profilspitze des Schraubendreher-Einsatzes wird durch die Kraft des Magneten sowohl der Schraubenkopf an die Profilspitze herangezogen und gehalten als auch die Außenhülse mit dem Magneten an den Schraubenkopf bis zu dessen Anlage an der vorderen Stirnfläche des Magneten. Die Bauweise der bekannten magnetischen Schraubvorrichtungen ergibt relativ große Durchmesser. Dies ist ein Nachteil, wenn Schrauben zum Beispiel in engen Gehäusen eingesetzt werden sollen, insbesondere wenn sie tiefer liegen. Die kurzen Schraubvorrichtungen zur Aufnahme von Schraubendreher-Einsätzen eignen sich für diese Zwecke ohnehin schlecht, weil man mit ihnen tiefer liegende Gehäusebereiche nicht erreicht.

Haltevorrichtungen zum Halten der Schrauben sind aber auch für Handschraubendreher oder Schraubendreher-Einsätze mit langem Schaft, die in tiefer liegende Bohrungen eintauchen sollen, zweckmäßig, weil bei einer Vielzahl von Montagevorgängen das Halten der Schrauben mit der zweiten Hand an der Spitze des Schraubendrehers erschwert ist, z.B., wenn Schrauben in engen Gehäusen verschraubt werden müssen, auch wenn die Schraube beim Ansetzen oder Lösen von der Spitze des Schraubendrehers abfallen und unter Umständen Störungen an einem Gerät auslösen kann. Es gibt mechanische Vorrichtungen, die entweder in das Innenprofil einer Schraube, z. B. den Schraubenschlitz, klemmend eingreifen oder krallenartig ausgebildet sind und den Schraubenkopf von außen umgreifen. Zum Ansetzen oder Lösen der krallenartigen Haltevorrichtung muss diese gespreizt werden, was unter Umständen wegen beengter Raumverhältnisse schwierig ist, oder die Krallenspitzen werden beim Festdrehen der Schrauben durch deren Kopf eingeklemmt. Auf jeden Fall muss zur Betätigung der Haltevorrichtung eine Bewegung durch die eine oder andere Hand ausgelöst werden. Aus DE 17 31 497 U ist ein Schraubenzieher mit einer Schraubenhaltevorrichtung bekannt. Die Haltevorrichtung besteht aus einem auf dem Schraubenzieherschaft, nahe der Spitze der Schraubenzieherklinge, längsbeweglich angeordneten Dauermagneten. Bei einer Ausführung drückt eine Feder den Magnet in Richtung der Spitze der Schraubendreher bis zu einem an der Klinge angeformten Anschlag. Wird eine Schraube auf die Spitze der Klinge aufgesetzt, wird der Magnet gegen die Federkraft zurückgedrückt. Bei einer zweiten Ausführung ist die Feder nicht vorgesehen, sondern eine radial im Magnet angeordnete Stellschraube oder ein Stellstift wird in einer Nute geführt, die in den Schraubenzieherschaft eingearbeitet ist. Bei dieser Ausführung ist der Magnet auf dem Schaft frei beweglich, die Bewegung wird durch das Zusammenwirken von Stellschraube und Nutenlänge begrenzt. Nachteilig bei dieser Haltevorrichtung ist der große Durchmesser des Magneten. Bei der Ausführung nach Anspruch 1 ist ungeklärt, ob die Schraube vom Magneten in der Stellung wie dargestellt auf der Schneide der Schraubendreherklinge gehalten oder der Magnet nicht von der Feder der wieder so weit nach vorne bewegt wird, daß die Schneide außer Eingriff im Schraubenschlitz kommt. Bei der Ausführung nach Anspruch 2 und der Darstellung ist ungeklärt, welche Stellung der Magnet auf dem Schaft hat bevor eine Schraube auf die Schneide aufgesetzt wird und ob der Magnet beim oder nach dem Aufsetzen der Schraube auf die Schneide eine Stellung einnimmt, in der die Schneide in den Schraubenschlitz eintaucht.

Aufgabe ist es, eine magnetische Haltevorrichtung für Schrauben zu gestalten, die auf die Klingen von Handschraubendrehern und Schraubendreher- Einsätze mit langem Schaft aufgesetzt werden kann und eine kleinen Außendurchmesser und ein geringes Gewicht aufweist. Ein kleiner Durchmesser und eine geringes Gewicht sind auch deshalb erforderlich, weil derartige magnetische Haltevorrichtungen - mit entsprechend angepaßten Abmessungen - auch für kleinere Schraubendreher geeignet sein sollen. Der Außendurchmesser der magnetischen Haltevorrichtung soll die Größe des zugeordneten Schraubenkopf-Durchmessers möglichst wenig überschreiten, um die Zugänglichkeit zu engen Einschraubstellen nicht zu erschweren.

Wichtig ist weiterhin das stabile Anhaften der Schraube, die ausgerichtet zur Schraubendreherachse stehen soll.

Die Aufgabe wird neuerungsgemäß durch eine Haltevorrichtung mit den kennzeichnenden Merkmalen der Schutzansprüche gelöst.
Die Haltevorrichtung besteht demgemäß im wesentlichen aus einem Permanentmagneten, - im folgenden Text teilweise nur als "Magnet" bezeichnet - der nahe der Profilspitze auf dem Klingenschaft angeordnet und auf diesem in axialer Richtung selbsttätig leicht axial verschiebbar ist. Der Permanentmagnet kann in einer ersten Ausführungsvariante ein in axialer Richtung kurzer Ringmagnet mit relativ kleinem Durchmesser sein, der in die der Profilspitze zugewendeten Stirnseite einer Verschiebehülse aus magnetisch nicht aktivem Material - zum Beispiel Aluminium oder Kunststoff - fest eingesetzt ist. In einer zweiten Ausführungsvariante hat der Permanentmagnet selbst die Form einer Hülse, die länger ist als der Ringmagnet. Ein solcher hülsenförmiger Magnet besteht aus Magnetwerkstoff, eingebettet in Kunststoff-Binder, und ist im Spritzgießverfahren oder durch Pressen hergestellt. Mit einem Teil seines hinteren Bereiches ist der hülsenförmige Magnet in die Verschiebehülse aus magnetisch nicht aktivem Material eingesetzt. Die Verschiebehülse kann den Magneten auch in ganzer Länge umschließen, vorzugsweise mit einer besonders dünnen Wandung. Die hülsenförmige Ausführung des Magneten bietet den Vorteil, daß der Durchmesser der Haltevorrichtung noch kleiner gehalten werden kann als bei Verwendung eines Ringmagneten.
Die zuvor beschriebenen beiden Ausführungsvarianten eignen sich für Schraubendreher, bei denen das Maß der Profilspitze in Richtung quer zur Längsachse nicht größer ist als der Durchmesser des Klingenschaftes. Für größere Schlitzschrauben sind jedoch Profilspitzen üblich, die schaufelförmig ausgeprägt sind und deren Breite, zumindest an der breitesten Stelle, größer ist als der Durchmesser des Klingenschaftes. Eine einstückige Verschiebehülse mit einem Ringmagneten oder ein hülsenförmiger Permanentmagnet läßt sich auf eine solche Profilspitze nicht aufstecken. Der Permanentmagnet ist deshalb bei einer dritten Ausführungsvariante als zweiteiliger Körper ausgebildet, dessen beide Teile im Spritzgießverfahren aus Magnetwerkstoff mit Kunststoffbinder hergestellt sind. Die Innenkontur der beiden Magnet-Teile ist der Außenform der schaufelförmigen Profilspitze im wesentlichen mit Übermaß so angepaßt, dass Spiel für eine axiale Verschiebbarkeit gegeben ist. Im hinteren - von der Profilspitze abgewendeten Bereich - ist in die beiden Magnet-Teile eine halbkreisförmige in Axialrichtung verlaufende Ausnehmung eingearbeitet, die nach dem Zusammensetzen der Teile eine zylindrische Bohrung bilden, durch die der Permanentmagnet auf dem Klingenschaft leichtgängig geführt wird. Die beiden Magnet-Teile werden nach dem Aufsetzen auf die Profilspitze vorzugsweise durch die Band-Ringfeder zusammengehalten, die die beiden Teile umfängt.

Zwischen der der Profilspitze angepaßten Innenkontur im vorderen Bereich des Permanentmagneten und der dem Klingenschaft angepaßte Bohrung im hinteren Bereich ist im mittleren Bereich eine Bohrung größeren Durchmessers vorgesehen, in der das vordere Anschlagelement auf dem Klingenschaft angeordnet ist. Das Anschlagelement ist vorzugsweise eine Band-Ringfeder oder eine Sprengring. Die maßliche Abstimmung von Permanentmagnet, Innenbohrungen, vorderem Anschlagelement und axiale Positionierung in Bezug auf die Profilspitze erfolgt wie bei den anderen Ausführungsvarianten so, daß beim Aufsetzen einer Schraube auf die Profilspitze der Permanentmagnet automatisch an den Schraubenkopf herangezogen wird und der Permanentmagnet gleichzeitig die Schraube bis zum vollen Anliegen der Profilspitze, in diesem Fall der Schraubendreher-Schneide, im Schlitz des Schraubenkopfes an die Profilspitze heranzieht.
Aus EB 869,431 ist eine magnetische Haltevorrichtung mit einem Magneten bekannt, der ebenfalls aus zweit Teilen besteht, die bei einer Ausführungsart einer schaufelförmigen Profilspitze angepaßt sind. Eine automatische axiale Verschiebung des Magneten beim Aufsetzen einer Schraube auf die Profilspitze ist bei dieser Haltevorrichtung jedoch nicht möglich.
Das gleiche gilt für eine magnetische Haltevorrichtung gemäß US 2.688,991, die auswechselbar auf verschiedene Schraubendreher aufsteckbar sein soll.

Als Magnetwerkstoff werden für beide Magnetformen vorzugsweise seltene Erdmetalle, insbesondere Neodym, eingesetzt, bei beiden Magnetformen erfolgt die Magnetisierung in axialer Richtung.

Um eine auf den Schraubenkopf wirkende möglichst große Haftkraft zu erreichen, soll ein möglichst direkter Kontakt von Magnet und Schraubenkopf erreicht werden, weil Luftspalte die auf den Schraubenkopf wirkende magnetische Feldstärke stark vermindern. Die Anlage des Schraubenkopfes an der Stirnfläche des Magneten gibt außerdem einen stabileren Halt und eine achsfluchtende Ausrichtung der Schraube. Wegen der unterschiedlichen Eindringtiefe der Profilspitze in unterschiedlich große Schraubenköpfe einer Typgröße, zum Beispiel Kreuzschrauben Pozidriv ® 2, ist eine axiale Verschiebbarkeit des Magneten erforderlich. Die hintere Stellung des Magneten soll vorzugsweise so gewählt und durch den hinteren Anschlag begrenzt sein, daß der Magnet auch in der hintersten Stellung durch die Magnetkraft in Richtung zur Profilspitze angezogen wird, wenn eine Schraube auf diese aufgesetzt wird. In der vordersten Stellung des Magneten soll jedoch der vordere Bereich der Profilspitze so weit frei liegen, daß der Schraubenkopf darauf angesetzt werden kann.
Bei einer Ausführungsvariante ist ein hinterer Anschlag nicht vorgesehen und der Innendurchmesser des Magneten ist größer gewählt als der Außendurchmesser des vorderen Anschlagelementes. Bei dieser Ausführung ist es möglich, die Verschiebehülse mit dem eingesetzten Magneten in Richtung von der Profilspitze weg über das vordere Anschlagelement nach hinten auf den Schaft zu verschieben. Nach vorne, zur Profilspitze hin, ist die Verschiebbarkeit der Verschiebehülse jedoch durch das vordere Anschlagelement begrenzt.
Ein solches Verschieben kann zweckmäßig sein, wenn die Spitze des Schraubendrehers in eine enge Bohrung oder eine andere Engstelle eintauchen muß, um die Schraube zu erreichen, und die im Durchmesser größere Hülse ein Eintauchen der Spitze nicht zulassen würde. Natürlich ist bei einer rückwärtigen Stellung, je nach Abstand von der Profilspitze, die Magnetkraft an der Profilspitze nur noch schwach oder gar nicht mehr wirksam.
Bei leicht gängiger Verschiebbarkeit wird der Magnet vom Schraubenkopf angezogen und legt sich an dessen Stirnseite an, wenn die Schraube auf die Profilspitze gesetzt wird, gleichzeitig wirkt die Magnetkraft auch in Richtung zum Schaft der Klinge, der Magnet zieht die an seiner Stirnfläche anhaftende Schraube auf die Profilspitze, bis sie voll anliegend in das Innenprofil der Schraube eingetaucht ist und dort anliegt.

Dieser automatisch ablaufende Vorgang wird näher nach den Beschreibungen der Figuren erklärt. Die Begrenzung der Verschiebewege und die Endstellungen des Magneten werden durch die Anschlagelemente, auf dem Klingenschaft und an der Verschiebehülse, beziehungsweise dem Magnet, konstruktiv vorgegeben. Der Verschiebeweg des Magneten ist durch die Anschläge so vorgegeben, dass der maximal mögliche Verschiebeweg mindestens der Eintauchtiefe der Profilspitze bis zur vollen Anlage im Innenprofil der größten einer Profilspitze zugeordneten Schraube entspricht.
Als Anschlagelemente können Band-Ringfedern, ungeteilte Metallhülsen oder Sprengringe oder Kunststoffhülsen vorgesehen werden, die gegebenenfalls zusätzlich mit dem Schaft verklebt werden. Geeignet ist auch ein Sprengring, der vorzugsweise in eine in den Schaft eingearbeitete Ringnute eingesetzt ist.

Es ist vorteilhaft, das Anschlagelement aus einem Material zu fertigen, das nicht magnetisch wirksam ist, weil durch magnetische Materialien das hintere Magnetfeld des Ringmagneten beeinflußt wird und dadurch die Position, die die Verschiebehülse mit dem Ringmagneten in Bereitschaftsstellung einnimmt, die von der Profilspitze weg gerichtete Magnetkraft wird unter Umständen so stark, daß beim Aufsetzen einer kleinen Schraube auf die Profilspitze die Verschiebehülse nicht mehr automatisch zur Schraube hin angezogen wird. Bei Verwendung von einem vorderen Anschlagelement aus ferromagnetischem Material muß deshalb dessen Größe auf die Magnetkraft des verwendeten Magneten genau abgestimmt sein.
Der Neuerungsgegenstand wird in den Zeichnungen beispielhaft erläutert:
Es zeigen
- Fig. 1.: eine Draufsicht auf einen Schraubendreher mit aufgesetzter magnetischer Haltevorrichtung.
Darin sind:
(1) der Schraubendreher
(2) der Klingenschaft
(3) die Profilspitze
(4) die Verschiebehülse
(6) das hintere Anschlagelement
(7) der Permanentmagnet, gegenüber der Verschiebehülse (4) etwas vorstehend
(10) der Abstand zwischen dem hinteren Anschlagelement und der hinteren Stirnwand der Verschiebehülse (4)
(12) eine Schraube
- Fig. 2: einen Schnitt durch die magnetische Haltevorrichtung gemäß Fig. 1 entlang der Linie A - A, in der ersten Ausführung mit einem Ringmagneten.
Darin sind:
(2) der Klingenschaft
(3) die Profilspitze
(4) die Verschiebehülse
(5) das vordere Anschlagelement
(6) das hintere Anschlagelement
(7) ein Ringmagnet
(7a)die vordere Stirnfläche des Ringmagneten
(8) der Zwischenraum (Abstand) zwischen dem Anschlagelement (5) und der Stufe (11)
(9) der Zwischenraum (Abstand) zwischen dem Anschlagelement (5) und dem Ringmagneten (7)
(10) der Abstand zwischen dem hinteren Anschlagelement und der hinteren Stirnwand der Verschiebehülse (4)
(11) die Stufe in der Bohrung der Verschiebehülse (4)
(12) eine Schraube
(14) der Schraubenkopf
(15) das Innenprofil im Schraubenkopf
(T1) eine Strecke der Bohrung in der Hülse (4) mit einem Durchmesser, deren Durchmesser dem Durchmesser des Schaftes entspricht
(T2) eine Strecke der Bohrung in der Verschiebehülse (4) mit einem Durchmesser der größer ist als der Durchmesser des vorderen An schlagelementes (5)
(B) die Breite des vorderen Anschlagelementes
(K) der Kopfdurchmesser der Schraube
- Fig. 3: einen Schnitt durch eine Ausführung entsprechend Fig. 2, jedoch mit einer weichen Druckfeder zwischen Verschiebehülse und hinterem Anschlagelement.
Darin sind:
(2) der Klingenschaft
(3) die Profilspitze
(4) die Verschiebehülse
(5) das vordere Anschlagelement
(6) das hintere Anschlagelement
(7) ein Ringmagnet
(7a)die vordere Stirnfläche des Ringmagneten
(8) der Zwischenraum (Abstand) zwischen dem Anschlagelement (5) und der Stufe (11)
(9) der Zwischenraum (Abstand) zwischen dem Anschlagelement (5) und dem Ringmagneten (7)
(10) der Abstand zwischen dem hinteren Anschlagelement und der hinteren Stirnwand der Verschiebehülse (4)
(11) die Stufe in der Bohrung der Verschiebehülse (4)
(12) eine Schraube
(13) eine weiche Druckfeder
(14) der Schraubenkopf
(15) das Innenprofil im Schraubenkopf
(T1) eine Strecke der Bohrung in der Verschiebehülse (4) mit einem Durchmesser, deren Durchmesser dem Durchmesser des Schaftes entspricht
(T2) eine Strecke der Bohrung in der Verschiebehülse (4) mit einem Durchmesser der größer ist als der Durchmesser des vorderen Anschlagelementes (5)
(B) die Breite des vorderen Anschlagelementes
(K) der Kopfdurchmesser der Schraube
- Fig. 4: einen Schnitt durch eine magnetische Haltevorrichtung in einer Ausführungsvariante ohne das hintere Anschlagelement.
Darin sind:
(2) der Klingenschaft
(3) die Profilspitze
(4) die Verschiebehülse
(4a) der hintere Bereich der Hülse (4) mit dem kleineren Bohrungsdurchmesser
(5) das vordere Anschlagelement
(7) ein Ringmagnet
(7a)die vordere Stirnfläche des Ringmagneten
(8) der Zwischenraum (Abstand) zwischen dem Anschlagelement (5) und der Stufe (11)
(9) der Zwischenraum (Abstand) zwischen dem Anschlagelement (5) und dem Ringmagneten (7)
(11) die Stufe in der Bohrung der Verschiebehülse (4)
(12) eine Schraube
(14) der Schraubenkopf
(15) das Innenprofil im Schraubenkopf
- Fig. 5: einen Schnitt durch die magnetische Haltevorrichtung in einer Stellung der Hülse, bei der der Schraubenkopf am Magnet anliegt und die Profilspitze in das Innenprofil der Schraube eintaucht.
Darin sind:
(2) der Klingenschaft
(3) die Profilspitze
(4) die Verschiebehülse
(5) das vordere Anschlagelement
(6) das hintere Anschlagelement
(7) ein Ringmagnet
(7a)die vordere Stirnfläche des Ringmagneten
(8) der Zwischenraum zwischen dem Anschlagelement (5) und der Stufe (11)
(9) der Zwischenraum zwischen dem Anschlagelement (5) und dem Ringmagneten (7)
(10) der Abstand zwischen dem hinteren Anschlagelement und der hinteren Stirnwand der Verschiebehülse
(12) die Schraube
(14) der Schraubenkopf
- Fig. 6: einen Schnitt durch die magnetische Haltevorrichtung in einer Stellung der Hülse, bei der der Schraubenkopf am Magnet anliegt und die Profilspitze in das Innenprofil der Schraube eintaucht, jedoch ein hinteres Anschlagelement nicht vorhanden ist.
Darin sind:
(2) der Klingenschaft
(3) die Profilspitze
(4) die Verschiebehülse
(5) das vordere Anschlagelement
(7) ein Ringmagnet
(7a) die vordere Stirnfläche des Ringmagneten
(8) der Zwischenraum (Abstand) zwischen dem Anschlagelement (5) und der Stufe (11)
(9) der Zwischenraum (Abstand) zwischen dem Anschlagelement (5) und dem Ringmagneten (7)
(12) die Schraube
(14) der Schraubenkopf
- Fig. 7: einen Schnitt durch die magnetische Haltevorrichtung in der zweiten Ausführungsvariante mit einem Permanentmagneten in Hülsenform.
Darin sind:
(2) der Klingenschaft
(3) die Profilspitze
(5) das vordere Anschlagelement
(6) das hintere Anschlagelement
(12) die Schraube
(14) der Schraubenkopf
(16) der Permanentmagnet (Magnet) in Hülsenform
(17) die Verschiebehülse
- Fig. 8: einen Längsschnitt durch eine magnetische Haltevorrichtung in der dritten Ausführungsvariante.
Darin sind:
(2) der Klingenschaft
(7a) die vordere Stirnfläche des Ringmagneten
(11) die Stufe in der Bohrung der Verschiebehülse (4)
(12) die Schraube
(18) die Profilspitze
(19) der Permanentmagnet
(19a, 19b) die zwei Teile des Permanentmagneten (19)
(20) eine Band-Ringfeder
(21) die Bohrung im hinteren Bereich des Permanentmagneten (19)
(22) die im Durchmesser größere Bohrung im mittleren Bereich des Permanentmagneten (19)
(23) das vordere Anschlagelement
(24) eine Stufe in dem Permanentmagneten (19)
- Fig. 9: eine Ansicht auf die vordere Stirnfläche (7a) des Permanentmagneten (19) und die Profilspitze (18).
- Fig. 10: eine Ansicht auf die freiliegende schaufelförmige Profilspitze und die aufgeklappten Teile des Permanentmagneten.
Darin sind:
(2) der Klingenschaft
(18) die Profilspitze
(19a, 19b) die zweit Teile des Permanentmagneten (19)
(20) eine Band-Ringfeder
(21) die Bohrung im hinteren Bereich des Permanentmagneten (19)
(22) die im Durchmesser größere Bohrung im mittleren Bereich des Permanentmagneten (19)

Bei der Darstellung gemäß Fig. 2 steht die Verschiebehülse (4) mit dem Ringmagneten (7) in Bereitschaftsstellung. Die Profilspitze (3) ragt ein kurzes Stück aus der Verschiebehülse heraus, so daß das Innenprofil (15) der Schraube (12) beim Aufstecken auf der Profilspitze zentriert wird. Die Länge des Zwischenraumes (8) zwischen der Stufe (11) in der Bohrung der Verschiebehülse (4) zum Anschlagelement (5) ist so gewählt, daß die Verschiebehülse beim Aufsetzen des Schraubenkopfes auf die Profilspitze der in Richtung zum Schraubenkopf größer werdenden Magnetkraft folgend sich verschieben kann, bis die vordere Stirnfläche (7a) des Magneten an dem Schraubenkopf (14) anliegt. Die Länge des Zwischenraumes (9) zwischen dem Anschlagelement (5) und der hinteren Stirnseite des Magneten ist so gewählt, daß nicht durch dessen Magnetkraft die Verschiebehülse in Richtung zum Anschlagelement so weit verschoben werden kann, daß dadurch der Abstand der vorderen Stirnfläche (7a) des Magneten zur Profilspitze (3) so groß wird, daß beim Aufsetzen der Schraube auf die Profilspitze die zwischen Magnet und Schraubenkopf (14) wirkende Magnetkraft nicht mehr ausreicht, um die Verschiebehülse zum Schraubenkopf hinzuziehen und beide miteinander in Kontakt zu bringen. Der Abstand (10) zwischen dem hinteren Anschlagelement (6) und der hinteren Stirnwand der Verschiebehülse (4) muß deshalb so gewählt werden, dass er nicht größer ist als die Länge des Zwischenraumes (9).

Fig. 3 zeigt die Ausführungsvariante, bei der eine weiche Druckfeder (13) hinter der Verschiebehülse (4), abgestützt auf Anschlagselement (6), angeordnet ist. Im Vergleich mit der Stellung der Verschiebehülse (4) in den Figuren 2 und 3 ist die Verschiebehülse (4) durch die Federkraft etwas weiter in Richtung der Profilspitze (3) verschoben.

Bei einer Ausführung gemäß Fig. 4 ist ein hinteres Anschlagselement nicht vorgesehen, die Stellung der Verschiebehülse (4) auf dem Schaft (2) ergibt sich alleine durch das Gleichgewicht der nach vorne, zur Profilspitze (3) hin, und der in entgegengesetzter Richtung wirkenden Magnetkräfte.

Figur 5 zeigt die magnetische Haltevorrichtung in einer Stellung, in der die Fläche des Schraubenkopfes (14) mit der vorderen Stirnfläche (7a) des Ringmagneten (7) in Berührung gekommen ist, wobei die Profilspitze (3) in das Innenprofil (15) des Schraubenkopfes eintaucht.

Bei der Ausführungsvariante gemäß Fig. 6 ist ein hinterer Anschlag nicht vorgesehen und der Innendurchmesser des Magneten (7) ist größer gewählt als der Außendurchmesser des vorderen Anschlagelementes (5). Bei dieser Ausführung ist es möglich, die Verschiebehülse (4) mit dem eingesetzten Magneten (7) in Richtung von der Profilspitze (3) weg über das vordere Anschlagelement (5) nach hinten auf den Schaft (2) zu verschieben. Nach vorne, zur Profilspitze (3) hin, ist die Verschiebbarkeit der Hülse (4) jedoch durch das vordere Anschlagelement (5) begrenzt.

Bei der Ausführungsvariante ohne hinteres Anschlagselement ist es zweckmäßig, das vordere Anschlagelement (5) aus ferromagnetischem Material herzustellen, damit durch Zusammenwirken der Anziehungskraft zwischen Ringmagneten (7) und dem Anschlagelement (5) sich eine bestimmte vorgewählte Lage der Verschiebehülse (4) zur Profilspitze (3) sicher einstellt. Ist das Anschlagelement (5) nicht aus ferromagnetischem Material hergestellt, kann die Verschiebehülse leicht weiter nach hinten auf dem Schaft (2) verschoben werden und steht nicht in der gewünschten Bereitschaftsstellung.

In Fig. 7 ist die Ausführungsvariante dargestellt, in der ein Permanentmagnet (16) in Form einer Hülse mit relativ geringer Wanddicke ausgebildet ist. Der hülsenförmige Permanentmagnet ist mit seinem hinteren Bereich in einer Verschiebehülse (17) befestigt. Die Hülse kann in einer vorteilhaften Ausführung mit einer dünnen Wandung den Magneten bis dicht vor die vordere Stirnfläche umschließen und als Schutz des Magneten dienen. Die Verschiebehülse ist aus einem magnetisch nicht aktivem Material, zum Beispiel Aluminium oder Kunststoff hergestellt. Zwischen dem Magneten (16) und der Stufe in der Bohrung der Verschiebehülse (17) ist das vordere Anschlagelement (5) angeordnet. Seine Lage und die Zwischenräume zwischen der Stufe in der Bohrung und dem Anschlagelement einerseits sowie zwischen dem Anschlagelement und der rückwärtigen Stirnseite des Magneten andererseits sind so festgelegt wie bei der Ausführung der Haltevorrichtung mit einem Ringmagnet (7). Es wurde gefunden, daß für den hülsenförmigen Magneten ein Verhältnis seiner Länge zum Außendurchmesser größer als 1, mindestens jedoch 0,4 und eine Wanddicke von 0,8 bis 2,5 mm, in Abhängigkeit vom Durchmesser, vorteilhaft sind.

In der Darstellung gemäß Fig. 8 der dritten Ausführungsvariante steht der Permanentmagnet (19) in der Bereitschaftsstellung. Er wird in der Bohrung (21) auf dem Klingenschaft (2) leichtgängig geführt. Statt einer zylindrischen Bohrung kann die Bohrung auch ein unrundes Innenprofil haben, zum Beispiel ein Sechskantprofil, wenn der Klingenschaft (2) ein solches Profil aufweist. Auf beiden Seiten des vorderen Anschlagelementes (23) ist ein Abstand zu den beiden Stirnseiten der Bohrung (22) im mittleren Bereich des Permanentmagneten gegeben, so daß eine axiale Verschiebung des Permanentmagneten in beide Richtung möglich ist.

Die Fig. 10 zeigt neben der Draufsicht auf die schaufelförmige Profilspitze (18) eine Draufsicht auf die Innenkontur der beiden Teile (19a, 19b) des Permanentmagneten. In vorderen Bereich ist die Innenkontur mit Übermaß im wesentlichen der Schaufelform der Profilspitze angepaßt, im mittleren Bereich ist die Bohrung (22) mit dem größeren Durchmesser eingeformt, im hinteren Bereich die Bohrung (21) mit dem kleineren Durchmesser.
Die Band-Ringfeder (20) ist in der mittleren Darstellung gegenüber der Profilspitze zurückgeschoben. Nach dem Auflegen der Teile (19a, 19b) auf die Profilspitze (18) und den Schaft (2) wird die Band-Ringfeder über die Teile (19a, 19b) geschoben und hält sie zusammen. Der aus den beiden Teilen zusammengesetzte Permanentmagnet reagiert wie ein einstückiger Magnet.

Der Vorgang des Berührens der Fläche des Schraubenkopfes (14) mit der vorderen Stirnfläche (7a) des Permanentmagneten (7, 16, 19) und das Eintauchen der Profilspitze in das Innenprofil der Schraube wird durch das Zusammenwirken des Magnetfeldes mit dem Klingenschaft (2) und dem Schraubenkopf (14) beziehungsweise der Profilspitze (3) ausgelöst. Wie gefunden wurde, nimmt ein ring- oder hülsenförmiger Magnet, der auf einen ferromagnetischen Schart mit etwa gleichem Durchmesser wie die Bohrung im Magnet eine indifferente Lage ein, wenn der Magnet in eine von der Profilspitze entfernte Stellung gebracht wird. Wird der Magnet jedoch in die Nähe der Profilspitze gebracht, so nimmt er eine Stellung ein, in der die vordere Stirnfläche (7a) des Magneten einen gewissen Abstand von dem vorderen Ende der Profilspitze (3) hat.
Dies ist so zu erklären, dass das Magnetfeld am rückwärtigen Ende des Magneten über den Klingenschaft geschlossen wird, während das Magnetfeld im vorderen Bereich durch die Luftspalte zwischen der Innenbohrung des Magneten und der Profilspitze zunächst eine schwächere Kraftwirkung hat bis der Magnet durch eine selbständige Verschiebung in Richtung von der Spitze weg eine Stellung gefunden hat, in der die axial wirkenden Kräfte des Magnetfeldes an seinen beiden Polen gleich groß sind. Diese Stellung des Magneten wird hier im folgenden als Bereitschaftsstettung bezeichnet.

Wird nun der Schraubenkopf (14) in die Nähe der vorderen Stirnfläche (7a) des Permanentmagneten (7, 16, 19) gebracht, so wird über den Schraubenkopf (14), dessen Durchmesser größer ist als der des Klingenschaftes (2), das Magnetfeld an der Vorderseite des Magneten in einem relativ großen Bereich geschlossen, wodurch nunmehr eine größere axial nach vorne wirkende Kraft den Magneten an den Schraubenkopf (14) heranzieht. Gleichzeitig wirkt aber die Magnetkraft weiterhin in Richtung zum Schaft der Klinge, also von der Profilspitze (3) weg gerichtet, so daß die an der vorderen Stirnfläche des Magneten anhaftende Schraube auf die Profilspitze (3) gezogen wird, bis diese im Innenprofil (15) des Schraubenkopfes zum Anschlag kommt. Damit diese Funktion eintreten kann, muß der Magnet (7, 16) in der Bereitschaftsstellung in einem bestimmten Abstand zum vorderen Ende der Profilspitze (3) stehen. Die richtige Bereitschaftsstellung wird durch Versuche ermittelt, wobei Permanentmagnete (7, 16) mit verschiedenen Abmessungen - und entsprechend unterschiedlicher Magnetkraft - in eine Verschiebehülse (4, 17) eingesetzt und diese auf den vorgesehenen Klingenschaft (2) nahe der Profilspitze (3) aufgesteckt werden. Die Verschiebehülsen mit den verschiedenen Magneten nehmen dabei eine Stellung mit etwas unterschiedlichem Abstand zur Profilspitze ein. Mit der jeweils größten und kleinsten Schraube wird sodann geprüft, ob die Verschiebehülse mit dem Magneten sich selbständig in Richtung zur Profilspitze bewegt und der Magnet zur Anlage am Schraubenkopf kommt und die gewünschte Funktion des Anziehens der Schraube auf die Profilspitze eintritt und die ausreichende Haftkraft der Schrauben gegeben ist. Der am besten geeignete Magnet wird ausgewählt. Da die unterschiedlichen Magnete mit unterschiedlicher Magnetkraft eine unterschiedliche Stellung zur Profilspitze einnehmen, müssen auch die Abmessungen der den Magnet aufnehmenden Verschiebehülse (4, 17) in den Abmessungen und den Abständen (8,9,10) der Anschlagselemente so abgestimmt werden, dass die erforderlichen Verschiebewege der Verschiebehülse möglich sind.
Wie gefunden wurde, wird die Lage der Bereitschaftsstellung, beziehungsweise der Abstand der vorderen Stirnfläche (7a) des Magneten vom äußersten Punkt der Profilspitze (3), nicht nur durch die Magnetkraft des Magneten (7, 16, 19) bestimmt, sondern auch durch das Profil der Profilspitze. So ist die Lage der Bereitschaftsstellung bei gleichem Magnet und gleichem Durchmesser des Schaftes (2), aber unterschiedlicher Profilspitze, zum Beispiel einer Kreuz-Profilspitze und einer Torx-Profilspitze, unterschiedlich. Bei dem Magneten der dritten Ausführungsvariante gemäß Fig. 8-10 ist das Volumen beziehungsweise die Masseverteilung des Permanentmagneten (19) konstruktiv und durch Versuche so abzustimmen, daß der Magnet sich im Zusammenwirken der Magnetkraft und der Form der Profilspitze (18) in die richtige Bereitschaftsstellung einstellt, wie zuvor beschrieben.
Aus Gründen der Wirtschaftlichkeit kann es zweckmäßig sein, die Größe des Permanentmagneten nicht für jede Profilspitze individuell nach dem zuvor beschriebenen Verfahren so auszuwählen, daß die Verschiebehülse (4, 17) mit dem Magneten (7, 16) oder der Magnet (19) in der Bereitschaftsstellung so steht, daß beim Aufsetzen der Schraube (12) auf die Profilspitze (3) der Magnet bis zur Anlage der vorderen Stirnfläche (7a) am Schraubenkopf (14) selbständig an diesen herangezogen wird. Es hat sich dann als zweckmäßig erwiesen, den Magneten so auszuwählen, daß die Verschiebehülse (14, 17) oder der Magnet (19) in Bereitschaftsstellung etwas weiter entfernt von der Profilspitze zu stehen kommt und die selbständige Verschiebebewegung in Richtung zur Profilspitze nicht sofort automatisch ausgelöst wird, wenn eine Schraube auf die Profilspitze aufgesetzt wird, aber durch einen Finger die Verschiebehülse oder der Magnet nur leicht etwas in Richtung zur Profilspitze verschoben werden muß, um sie/ihn in eine solche axiale Lage zu bringen, daß die selbständige, automatische Verschiebebewegung einsetzt und dadurch die vordere Stirnseite (7a) des Magneten an dem Schraubenkopf zum Anliegen kommt. Die Kraft des Magneten wirkt auch in diesem Fall weiterhin stark in Richtung zum Klingenschaft, also von der Profilspitze weg gerichtet, so daß es zum starken Heranziehen der Schraube auf die Profilspitze bis zu deren vollen Anlage im Innenprofil des Schraubenkopfes kommt.

Die Anordnung einer weichen Druckfeder (13) zwischen der hinteren Stirnwand der Verschiebehülse (4,17) und dem hinteren Anschlagselement (6) bewirkt, daß die Hülse mit Sicherheit eine Bereitschaftsstellung einnimmt, in der beim Aufsetzen einer Schraube auf die Profilspitze (3) die Anziehungskraft des Magneten so wirkt, daß die gewünschte Funktion ausgelöst wird. Die Druckfeder (13) muß so ausgelegt sein, daß die beim Aufsetzen der Schraube auf die Profilspitze in Richtung der Druckfeder wirkende Magnetkraft größer ist, als die ihr entgegenwirkende Kraft der Druckfeder.

Für alle Ausführungen gilt: wird die Profilspitze (3) aus dem Schraubenkopf (14) abgezogen, so kann die Haftkraft des Magneten (7, 16) so groß sein, daß die Verschiebehülse (4,17) mit dem Magneten (7, 16) gegenüber dem Schaft (2) weiter nach vorne gezogen wird, bis die Stufe (11) der Bohrung in der Verschiebehülse zum Anschlag von hinten an das Anschlagelement (5) kommt. Dann ist keine Relativverschiebung der Verschiebehülse mehr möglich, der Magnet wird von dem Schraubenkopf abgezogen. Anschließend verschiebt sich die Verschiebehülse unter Einwirkung der Magnetkräfte wieder in Richtung von der Profilspitze weg in die Bereitschaftsstellung.
Statt des direkten Anschlages des Ringmagneten (7) an dem Anschlagelement (5) kann ein gegenüber der Bohrung vorspringender Ringansatz in der Verschiebehülse (4) hinter dem Magnet vorgesehen werden, der an dem Anschlagelement (5) anschlägt. Bei dieser Ausführung muss die im Durchmesser größere Bohrung in der Hülse durchgehend sein und bei der Montage eine zweite Hülse mit der Länge T1 in die Verschiebehülse (4) eingepresst werden.

Eine magnetische Haltevorrichtung der beispielhaft beschriebenen Ausführungen kann auch aus anderen Elementen bestehen, oder in den Maßverhältnissen anders ausgeführt sein - der Bereich der beanspruchten Schutzrechte wird nicht verlassen, sofern die beschriebene Funktion gegeben ist. Die Vorrichtung kann auch an anderen Geräten zum Einsatz kommen, wo die beschriebene Funktion zweckmäßig ist.

## Patentansprüche

1. Magnetische Haltevorrichtung für Schrauben, angebracht insbesondere auf dem Klingenschaft (2) von Schraubendrehern nahe der Profilspitze (3, 18) und im wesentlichen aus einer Verschiebehülse (4, 17) aus magnetisch nicht aktiven Material und einem in dem der Profilspitze zugewendeten Teil der Hülse fest eingesetzten einteiligen ringförmigen oder hülsenförmigen Permanentmagneten (7, 16) oder einem zweiteiligen Permanentmagneten (19) bestehend, **dadurch gekennzeichnet,**
**daß** die Verschiebehülse (4, 17) mit dem Permanentmagneten (7, 16) oder der zweiteilige Permanentmagnet (19) auf dem Klingenschaft (2) zumindest in Richtung zur Profilspitze (3, 18) axial begrenzt hin- und herschiebbar und in eine derart vorgewählte axiale Lage relativ zur Profilspitze bringbar ist, daß beim Einsetzen der Profilspitze (3, 18) in das Innenprofil des Schraubenkopfes (14) durch die Kraft des Permanentmagneten (7, 16, 19) automatisch durch Verschiebung sich eine solche axiale Lage der Verschiebehülse (4, 17) mit dem Permanentmagneten (7, 16) oder des zweiteiligen Permanentmagneten (19) einstellt, daß zum einen die vordere Stirnfläche (7a) des Permanentmagneten an dem Schraubenkopf (14) anliegt und zum anderen die Schraube (12) bis zum vollen Eindringen und Anliegen der Profilspitze (3, 18) im Innenprofil des Schraubenkopfes (14) an die Profilspitze (3, 18) herangezogen wird.

2. Magnetische Haltevorrichtung nach Anspruch 1 **dadurch gekennzeichnet,**
**daß** die Verschiebehülse (4, 17) mit dem Permanentmagneten (7, 16) oder der zweiteilige Permanentmagnet (19) derart in einer vorgewählten axialen Lage steht, daß die Kraft des Permanentmagneten (7, 16, 19) beim Aufsetzen einer Schraube auf die Profilspitze (3, 18) automatisch eine axiale Verschiebung der Verschiebehülse (4, 17) oder der zweiteilige Permanentmagnet (19) relativ zum Klingenschaft (2) beziehungsweise der Profilspitze (3, 18) bewirkt, und sich eine solche axiale Lage der Verschiebehülse (4, 17) mit dem Permanentmagneten (7, 16) oder des zweiteiligen Permanentmagneten (19) einstellt, daß zum einen die vordere Stirnfläche (7a) des Permanentmagneten an dem Schraubenkopf (14) anliegt und zum anderen die Schraube (12) bis zum vollen Eindringen und Anliegen der Profilspitze (3, 18) im Innenprofil des Schraubenkopfes an die Profilspitze (3, 18) herangezogen wird.

3. Magnetische Haltevorrichtung nach Anspruch 1 **dadurch gekennzeichnet,**
**daß** die Verschiebehülse (4, 17) mit dem Permanentmagneten (7, 16) oder der zweiteilige Permanentmagnet (19) derart in einer vorgewählten axialen Lage steht, daß nach der Verschiebung der Hülse (4, 17) oder des zweiteiligen Permanentmagneten (19) durch Fingerkraft um eine geringe Strecke in Richtung zur Profilspitze (3, 18) die Kraft des Permanentmagneten automatisch eine axiale Verschiebung der Verschiebehülse (4, 17) mit dem Permanentmagneten (7, 16) oder des zweiteiligen Permanentmagneten (19) relativ zum Klingenschaft (2) beziehungsweise der Profilspitze (3, 18) bewirkt, und sich eine solche axiale Lage der Verschiebehülse (4, 17) oder des zweiteiligen Permanentmagneten (19) einstellt, daß zum einen die vordere Stirnfläche (7a) des Permanentmagneten an dem Schraubenkopf (14) anliegt und zum anderen die Schraube (12) bis zum vollen Eindringen und Anliegen der Profilspitze (3, 18) im Innenprofil des Schraubenkopfes an die Profilspitze (3, 18) herangezogen wird.

4. Magnetische Haltevorrichtung nach Anspruch 1 bis 3 **dadurch gekennzeichnet,**
**daß** die Verschiebehülse (4, 17) oder der zweiteilige Permanentmagnet (19) eine Bohrung aufweist, deren Durchmesser auf einer Teilstrecke (T1) dem Außendurchmesser des Klingenschaftes (2) entspricht und hier die Hülse auf dem Klingenschaft leichtgängig geführt wird, während eine zweite Teilstrecke (T2) einen Durchmesser der Bohrung aufweist, der größer ist als der Durchmesser eines Anschlagelementes (5, 23) und diese Teilstrecke der Bohrung das Anschlagelement (5, 23) überdeckt, das an dem Klingenschaft (2) fest angebracht ist.

5. Magnetische Haltevorrichtung nach Anspruch 1 bis 4 **dadurch gekennzeichnet,**
**daß** die Teilstrecke (T2) der Bohrung mit dem größeren Durchmesser eine Länge hat, die größer ist als die Breite (B) des Anschlagelementes (5, 23) und die Differenz von (T2) und (B) der Strecke des möglichen Verschiebweges der Verschiebehülse (4, 17) oder des zweiteiligen Permanentmagneten (19) entspricht.

6. Magnetische Haltevorrichtung nach Anspruch 1 bis 5 **dadurch gekennzeichnet,**
**daß** der Verschiebeweg der Verschiebehülse (4, 17) oder des zweiteiligen Permanentmagneten (19) in Richtung zur Profilspitze (3, 18) hin durch den Anschlag der Bohrungsstufe (11, 24) an dem Anschlagelement (5, 23) begrenzt ist.

7. Magnetische Haltevorrichtung nach Anspruch 1 bis 6 **dadurch gekennzeichnet,**
**daß** der Innendurchmesser des Permanentmagneten (7, 16) kleiner ist als der Außendurchmesser des Anschlagelementes (5)

8. Magnetische Haltevorrichtung nach Anspruch 1 bis 7 **dadurch gekennzeichnet,**
**daß** der Verschiebeweg der Verschiebehülse (4, 17) in Richtung von der Profilspitze (3) weg durch den Anschlag des Permanentmagneten (7, 16) am Anschlagelement (5) begrenzt ist.

9. Magnetische Haltevorrichtung nach Anspruch 1 bis 8 **dadurch gekennzeichnet,**
**daß** der Verschiebeweg der Verschiebehülse (4, 17) in Richtung von der Profilspitze (3) weg durch ein Anschlagelement (6) begrenzt ist, das hinter der Verschiebehülse (4, 17) an dem Klingenschaft (2) fest angebracht ist.

10. Magnetische Haltevorrichtung nach Anspruch 1 bis 9 **dadurch gekennzeichnet,**
**daß** das Anschlagelement (6) auf dem Klingenschaft (2) fest angebracht ist.

11. Magnetische Haltevorrichtung nach Anspruch 1 bis 9 **dadurch gekennzeichnet,**
**daß** das Anschlagelement (6) auf dem Klingenschaft (2) kraftschlüssig und auf dem Klingenschaft (2) verschiebbar angebracht ist.

12. Magnetische Haltevorrichtung nach Anspruch 1 bis 11 **dadurch gekennzeichnet,**
**daß** das Anschlagelement (5) aus magnetisch nicht wirksamem Material besteht.

13. Magnetische Haltevorrichtung nach Anspruch 1 bis 11 **dadurch gekennzeichnet,**
**daß** das Anschlagelement (5) aus ferromagnetischem Material besteht.

14. Magnetische Haltevorrichtung nach Anspruch 1 bis 13 **dadurch gekennzeichnet,**
**daß** der Permanentmagnet als Ringmagnet (7) ausgebildet ist.

15. Magnetische Haltevorrichtung nach Anspruch 1 bis 3 **dadurch gekennzeichnet,**
**daß** kein hinteres Anschlagelement auf dem Schaft (2) angebracht und der Innendurchmesser des ringförmigen Permanentmagneten (7) größer ist als der Außendurchmesser des vorderen Anschlagelementes (5) und das Anschlagelement (5) vorzugsweise aus ferromagnetischem Material besteht.

16. Magnetische Haltevorrichtung nach Anspruch 1 bis 14 **dadurch gekennzeichnet,**
**daß** der Permanentmagnet (16) hülsenförmig ausgebildet ist, aus in Kunststoff gebundenem Magnetmaterial besteht und der Magnetkörper im Spritzgießverfahren oder Pressverfahren hergestellt ist.

17. Magnetische Haltevorrichtung nach Anspruch 1 bis 12 und 16 **dadurch gekennzeichnet,**
**daß** der Permanentmagnet (16) ein Verhältnis Länge zu Außendurchmesser größer als 1, mindestens jedoch größer als 0,4 aufweist

18. Magnetische Haltevorrichtung nach Anspruch 1 bis 12 und 16, 17 **dadurch gekennzeichnet,**
**daß** der Permanentmagnet (16) eine Wanddicke von 0,8 bis 2,5 mm aufweist.

19. Magnetische Haltevorrichtung nach Anspruch 1 bis 6 **dadurch gekennzeichnet,**
**daß** die Einzelteile (19a, 19b) des zweiteiligen Permanentmagneten (19) eine Innenkontur aufweisen, die im wesentlichen mit Übermaß einer schaufelförmigen Profilspitze (18) so angepaßt ist, daß eine axiale Verschiebbarkeit des Permanentmagneten (19) gegeben ist.

20. Magnetische Haltevorrichtung nach Anspruch 1 bis 6 und 18 **dadurch gekennzeichnet,**
**daß** die Einzelteile (19a, 19b) des zweiteiligen Permanentmagneten (19) aus in Kunststoff gebundenem Magnetmaterial bestehen und im Spritzgießverfahren oder Pressverfahren hergestellt sind.

21. Magnetische Haltevorrichtung nach Anspruch 1 bis 20 **dadurch gekennzeichnet,**
**daß** die Anordnung und Abstimmung der Bauelemente so getroffen ist, daß die Verschiebehülse (4, 17) oder der zweiteilige Permanentmagnet (19) durch die Kraft des Permanentmagneten (7, 16, 19) in eine vorgewählte Lage relativ zur Profilspitze (3, 18) eingestellt ist.
